# FASCICULE DE BREVET EUROPEEN

(11) **EP 1 028 290 B1**
(45) Date de publication et mention de la délivrance du brevet: **22.03.2006**
(21) Numéro de dépôt: 00400254.9
(22) Date de dépôt: 31.01.2000
(51) Int. Cl.: F24C 14/02

(54) **Four a pyrollyse utilisant une cellule de craquage de salissures**
Herd mit Zelle zur pyrolitischen Reinigung
Oven using a cell for pyrolytic cleaning

(30) Priorité: 09.02.1999 FR 9901512
(43) Date de publication de la demande: 16.08.2000
(73) Titulaire: Brandt Industries, 92500 Rueil Malmaison (FR)
(72) Inventeur: Autin, Francis, Thomson-CSF Prop. Intellectuelle, 94117 Arcueil Cedex (FR); Sauton, Jean, Thomson-CSF Prop. Intellectuelle, 94117 Arcueil Cedex (FR)
(74) Mandataire: Santarelli

(56) Documents cités:
- DE-A- 3 516 847
- US-A- 4 163 894

## Description

L'invention concerne un four selon le préambule de la revendication 1. Un tel four est connu du US-A- 4 163 894.

L'invention concerne le domaine des fours à pyrolyse. L'opération de pyrolyse permet de nettoyer un four sale dont les parois sont couvertes de salissures. Un four comporte une cavité de cuisson et un conduit d'évacuation reliant la cavité de cuisson au milieu extérieur qui est par exemple la cuisine dans laquelle est situé le four. En mode pyrolyse, la température de la cavité devient très élevée, par exemple de l'ordre de 500°C, et sous l'effet de la chaleur, les salissures se détachent des parois de la cavité. Les salissures sous forme gazeuse sont rejetées dans le milieu extérieur après avoir traversé le conduit d'évacuation.

Certaines salissures sont à l'origine de mauvaises odeurs générées pendant la pyrolyse et qui sont désagréables pour l'utilisateur du four. Dans ce contexte, le terme « salissures » comprend aussi tous les produits gazeux de combustion susceptibles de générer de mauvaises odeurs, même si ces produits ne se déposent pas sur les parois de la cavité du four et par conséquent ne « salissent » pas à proprement parler le four.

Selon un art antérieur, il est prévu l'utilisation d'une cellule de craquage des salissures, située dans le conduit d'évacuation et à l'extrémité du conduit du côté de la cavité. Les cellules de craquage ont généralement une température d'activation au delà de laquelle les salissures traversant la cellule de craquage sont craquées, c'est-à-dire décomposées en résidus. La température d'activation est atteinte en mode pyrolyse, lorsque la température dans la partie haute de la cavité s'élève. En effet la cellule de craquage étant proche de la cavité, la chaleur de la cavité réchauffe la cellule de manière importante. Ce craquage entraîne la suppression des mauvaises odeurs en mode pyrolyse.

Il peut alors apparaître, de manière surprenante, des mauvaises odeurs en mode cuisson, pour certains plats. Ces mauvaises odeurs ressemblent par exemple à une forte odeur de vinaigre. Dans le cas d'une cellule de craquage idéale, l'activité A de la cellule en fonction de la température T de la cellule est représentée sur la figure 1. L'activité A de la cellule représente le taux de craquage plus ou moins complet des salissures traversant la cellule. Un taux valant zéro signifie que la cellule est complètement inactive, c'est-à-dire que pratiquement aucune salissure n'est décomposée lors de la traversée de la cellule. Un taux valant un signifie que la cellule est complètement active, c'est-à-dire que pratiquement toutes les salissures sont décomposées complètement, le craquage est alors complet, lors de la traversée de la cellule. Un craquage complet transforme les salissures en résidus élémentaires, principalement de l'eau et du gaz carbonique. Ce basculement entre les états inactif et actif de la cellule se produit pour une température T₀ dite d'activation de la cellule.

Cependant les cellules de craquage réelles diffèrent du cas idéal. Dans le cas d'une cellule de craquage réelle, l'activité A de la cellule en fonction de la température T de la cellule est représentée sur la figure 2. La cellule est complètement inactive en dessous d'une certaine température minimale T₁ et complètement active au-dessus d'une certaine température maximale T₂, au moins en ce qui concerne les réactions de craquage susceptibles de générer de mauvaises odeurs. Entre les températures T₁ et T₂, la cellule de craquage est partiellement active et le craquage est incomplet pour certaines réactions de craquage, c'est-à-dire que les salissures ne sont que partiellement décomposées. Ces salissures partiellement décomposées sont à la source de mauvaises odeurs, en particulier lors de réactions d'oxydation d'alcools, d'aldéhydes, et de composés organiques en général. En mode pyrolyse, la température T de la cellule est supérieure à T₂, tandis qu'elle est comprise entre T₁ et T₂ en mode cuisson.

La solution de l'invention consiste à rendre inactive la cellule en mode cuisson, tout en la conservant active en mode pyrolyse. Les états inactif et actif s'entendent au moins vis-à-vis des réactions de craquage susceptibles de générer de mauvaises odeurs. De plus, la bonne odeur caractéristique des plats en train de cuire est ainsi conservée ; or cette odeur peut être un élément utile à l'utilisateur du four pour l'appréciation du degré d'achèvement de la cuisson d'un plat.

Selon l'invention, il est prévu un four selon la revendication 1.

Ces moyens de refroidissement sont par exemple un aménagement particulier du circuit de refroidissement de manière à ce que l'air véhiculé par le circuit de refroidissement lèche le conduit d'évacuation au niveau de la cellule de craquage. Par conduction thermique de la périphérie vers le centre de la cellule de craquage, celle-ci est alors refroidie.

Un circuit annexe d'air de refroidissement est par exemple prévu pour envoyer de l'air pulsé par un ventilateur dans le conduit d'évacuation de manière à traverser la cellule.

Selon l'invention, il est encore prévu que le four comporte avantageusement un circuit principal de refroidissement dont une dérivation véhicule le flux d'air de refroidissement.

Des moyens selon l'invention rendant la cellule inactive en mode cuisson peuvent également comporter par exemple une cellule de craquage coulissante dans le conduit d'évacuation. En mode pyrolyse, la cellule est placée dans une position proche de la cavité. En mode cuisson, la cellule est placée dans une position plus éloignée de la cavité.

L'invention sera mieux comprise et d'autres caractéristiques et avantages apparaîtront à l'aide de la description ci-après et des dessins joints, donnés à titre d'exemples non limitatifs, où :
- la figure 1 représente schématiquement l'activité A d'une cellule de craquage idéale en fonction de la température T de cette cellule ;
- la figure 2 représente schématiquement l'activité A d'une cellule de craquage réelle en fonction de la température T de cette cellule ;
- la figure 3 représente schématiquement un premier type préférentiel de four selon l'invention ;
- la figure 4 représente schématiquement une réalisation préférentielle d'une partie de la figure 3 ;
- la figure 5 représente schématiquement un deuxième type préférentiel de four selon l'invention.

La figure 3 représente schématiquement un premier type préférentiel de four selon l'invention. Les flux d'air sont représentés par des flèches. Le four comporte une cavité 1 de four généralement délimitée par une enceinte 10, l'enceinte 10 comprenant un moufle et un isolant entourant le moufle. L'enceinte 10 comporte une paroi intérieure 11 et une paroi extérieure 12. Un conduit 2 d'évacuation relie, directement ou indirectement, la cavité 1 au milieu extérieur 3. Dans le conduit 2 d'évacuation est située une cellule 4 de craquage des salissures. La cellule 4 est avantageusement située partiellement au-dessus et partiellement au-dessous de la paroi extérieure 12 de l'enceinte 10. Le four comporte aussi de préférence un circuit principal 6 de refroidissement véhiculant un flux f₃ d'air. De préférence, le flux f₃ d'air véhiculé par le circuit principal 6 de refroidissement lèche le conduit 2. Le circuit principal 6 comporte avantageusement une dérivation 7 qui véhicule le flux f₁ d'air de refroidissement de la cellule 4. Le flux f₁ d'air de refroidissement et le flux f₃ d'air sont préférentiellement pulsés par un ventilateur 5. Le flux f₁ d'air de refroidissement quitte le circuit principal 6 de refroidissement au niveau du conduit 2 d'évacuation pour suivre la dérivation 7 jusqu'à arriver dans la partie haute de la cavité 1. La pression régnant dans le circuit principal 6 au niveau de la dérivation 7 est pour cela préférentiellement supérieure à la pression régnant dans la cavité 1. Ensuite, le flux f₀ d'air provenant de la cavité 1 s'engage dans le conduit 2 en entraînant le flux f₁ d'air de refroidissement dans son mouvement. Puis les flux f₁ et f₀ traversent la cellule 4 et continuent dans le conduit 2 sous la forme d'un flux f₂ d'air. Ensuite le flux f₂ d'air est mêlé à de l'air venant du milieu extérieur 3, avant de traverser le ventilateur 5 et de continuer dans le circuit principal 6 de refroidissement sous la forme du flux f₃ d'air.

La dérivation 7 comprend préférentiellement une zone 70 de dérivation située le long du conduit 2 et s'étendant de la paroi extérieure 12 de l'enceinte 10 à la paroi intérieure 11 de l'enceinte 10. Cette zone 70 entoure par exemple l'extrémité du conduit 2 côté cavité 1 et constitue alors une couronne cylindrique reliant le circuit principal 6 de refroidissement à la cavité 1. Le rapport entre la section moyenne du conduit et la section minimale de la dérivation est préférentiellement compris entre dix et vingt. Le diamètre de la cellule 4 vaut par exemple 35 millimètres, tandis que l'épaisseur de la couronne entourant la cellule 4 est de l'ordre du millimètre. La seule dérivation 7 permet par exemple d'abaisser la température T de la cellule 4 de 190°C à 150°C en mode cuisson. Dans le cas habituel d'une cellule 4 de craquage complètement inactive au-dessous d'une température minimale T₁ et complètement active au-dessus d'une température maximale T₂, l'intensité du flux f₁ d'air de refroidissement est avantageusement d'une part suffisamment importante pour qu'en mode cuisson la température T de la cellule 4 soit inférieure à la température minimale T₁ et d'autre part suffisamment faible pour qu'en mode pyrolyse la température T de la cellule 4 soit supérieure à la température maximale T₂. Le flux f₁ d'air de refroidissement permet de rendre la cellule 4 inactive en mode cuisson tout en la conservant active en mode pyrolyse.

La cavité 1 comporte habituellement un élément chauffant 8 de grill dans sa partie haute. En mode pyrolyse, l'élément chauffant 8 fonctionne généralement en continu, tandis que pendant la plupart des cuissons, il ne fonctionne que par intermittence. La relative proximité de l'élément chauffant 8 et de la cellule 4 permet à la variation de température de la cavité 1 entre le mode cuisson et le mode pyrolyse d'avoir sur la cellule 4 une influence suffisamment importante pour la faire basculer entre les états inactif et actif, et d'éviter ainsi un état partiellement actif de la cellule 4 amenant un craquage incomplet des salissures et générant de mauvaises odeurs dans le milieu extérieur 3. Les types de cuisson pendant lesquelles l'élément chauffant 8 fonctionne en continu ne comportent pas de réactions de craquage susceptibles de générer de mauvaises odeurs à la température que possède alors la cellule 1 en mode cuisson.

La cellule 4 de craquage est préférentiellement une cellule catalytique, c'est-à-dire qu'elle contient un catalyseur responsable d'un craquage des salissures par catalyse au sein de la cellule 4. La cellule 4 est par exemple constituée d'un cylindre, en céramique, percé de petits canaux dont l'axe est parallèle à l'axe du cylindre et dont l'intérieur est tapissé par le catalyseur. Les canaux ont par exemple un diamètre de l'ordre du ou de plusieurs millimètres. Le catalyseur peut être du palladium ou du platine.

L'air en amont de la cellule 4, c'est-à-dire du côté de la cavité 1, est chargé de salissures. L'air en aval de la cellule 4, c'est-à-dire du côté du milieu extérieur 3, est chargé de résidus, les résidus étant les produits obtenus à partir des salissures par craquage. Pour pouvoir fonctionner correctement, la cellule 4 doit satisfaire les contraintes de débit d'air imposées par le conduit 2 d'évacuation et le système de ventilation représenté ici par le ventilateur 5. Pour renouveler l'air de la cavité 1, le débit imposé dans la cellule 4 doit être compatible avec la cinétique de la réaction par exemple de catalyse se déroulant dans la cellule 4. De préférence, tout l'air qui traverse le conduit 2 d'évacuation traverse aussi la cellule 4, ceci afin qu'il n'y ait pas ou très peu de salissures dans l'air arrivant dans le milieu extérieur 3.

La figure 4 représente schématiquement une réalisation préférentielle d'une partie de la figure 3, à savoir le voisinage de la cellule 4 et la dérivation 7. La dérivation 7 comporte une zone 70 qui s'étend sensiblement de la paroi extérieure 12 de l'enceinte 10 à la paroi intérieure 11 de l'enceinte 10. La zone 70 entoure avantageusement l'extrémité du conduit 2 et constitue alors sur tout le tour de cette extrémité une couronne cylindrique reliant le circuit principal 6 de refroidissement à la cavité 1. Cette couronne cylindrique a par exemple une épaisseur de un à quelques millimètres. La zone 70 est préférentiellement reliée aux parties du four par l'intermédiaire d'orifices. Entre le circuit principal 6 et la zone 70, sur tout ou partie de la périphérie du conduit 2 sont situés un ou plusieurs orifices supérieurs 73. Entre la zone 70 et l'extrémité du conduit 2 côté cavité 1, sur tout ou partie de la périphérie de l'extrémité du conduit 2 sont situés un ou plusieurs orifices inférieurs 74. De préférence, les orifices inférieurs 74 et supérieurs 73 sont répartis régulièrement autour de la périphérie du conduit 2 sous la forme de trous. La section minimale de la dérivation 7 est avantageusement située au niveau des orifices 74 de manière à mieux maîtriser le débit d'air de refroidissement arrivant à l'extrémité du conduit 2 côté cavité 1. Le flux f₁ d'air quitte le circuit principal 6 de refroidissement, traverse les orifices supérieurs 73, progresse dans la zone 70, traverse les orifices inférieurs 74, est mêlé dans une zone M de mélange au flux f₀ d'air venant de la cavité 1, ce qui permet une homogénéisation en température de l'air en amont de la cellule 4, avant de traverser la cellule 4. La zone M doit être de taille suffisante pour permettre une bonne homogénéisation des flux d'air avant la traversée de la cellule 4.

La figure 5 représente schématiquement un deuxième type préférentiel de four selon l'invention. Ce deuxième type de four est semblable au premier type décrit au niveau de la figure 3. Les différences sont notamment les suivantes. Le four comporte un écran 9 de grilloir situé habituellement juste au-dessus de l'élément chauffant 8 de grill, dans la partie haute de la cavité 1. L'écran 9 de grilloir comporte un trou représenté en pointillés pour laisser passer le flux f₀ d'air allant de la cavité 1 au conduit 2. La dérivation 7, au lieu de s'étendre le long du conduit 2, comprend deux parties 71 et 72, qui sont d'une part un canal 71 allant du circuit principal 6 de refroidissement à la partie haute de la cavité 1 et d'autre part un espace 72 situé entre l'écran 9 de grilloir et la paroi intérieure 11 de l'enceinte 10 au niveau de la partie haute de la cavité 1. Après traversée de la cellule 4, le flux d'air numéroté f₂ peut par exemple arriver directement dans le circuit principal 6 de refroidissement. La cellule 4 est située par exemple juste au-dessous de la paroi extérieure 12 de l'enceinte 10.

## Revendications

1. Four à pyrolyse comportant une cavité (1) de cuisson, un conduit (2) d'évacuation reliant la cavité (1) au milieu extérieur (3), un circuit d'air de refroidissement (6) une cellule (4) de craquage de salissures située dans le conduit (2) et active en mode pyrolyse, la cellule (4) de craquage étant complètement inactive au-dessous d'une température minimale (T₁) et complètement active au-dessus d'une température maximale (T₂), correspondant à un fonctionnement en mode pyrolyse, **caractérisé en ce que** le four comporte des moyens rendent la cellule (4) inactive en mode cuisson et **en ce que** ces moyens sont des moyens (7, f_{1,} f₃) de refroidissement de la cellule (4) comprenant un flux d'air en provenance du circuit d'air de refroidissement (6) refroidissant la cellule (4) lorsque le four est en mode cuisson.

2. Four à pyrolyse selon la revendication 1, **caractérisé en ce que** les moyens (7, f₁) de refroidissement de la cellule (4) comprennent un flux (f₁) d'air de refroidissement traversant la cellule (4) lorsque le four est en mode cuisson.

3. Four à pyrolyse selon la revendication 2, **caractérisé en ce que** l'intensité du flux (f₁) d'air de refroidissement est d'une part suffisamment importante pour qu'en mode cuisson la température (T) de la cellule (4) soit inférieure à la température (T₁) et d'autre part suffisamment faible pour qu'en mode pyrolyse la température (T) de la cellule (4) soit supérieure à la température maximale (T₂).

4. Four à pyrolyse selon l'une quelconque des revendications 1 à 3, **caractérisé en ce que** le flux (f₁) d'air de refroidissement est pulsé.

5. Four à pyrolyse selon l'une quelconque des revendications 1 à 4, **caractérisé en ce que** le four comporte un circuit principal (6) de refroidissement dont une dérivation (7) véhicule le flux (f₁) d'air de refroidissement.

6. Four à pyrolyse selon la revendication 5, **caractérisé en ce que** la pression régnant dans le circuit principal (6) au niveau de la dérivation (7) est supérieure à la pression régnant dans la cavité (1) au niveau de la dérivation (7).

7. Four à pyrolyse selon l'une quelconque des revendications 5 ou 6, **caractérisé en ce que** le rapport entre la section moyenne du conduit (2) et la section minimale de la dérivation (7) est compris entre dix et vingt.

8. Four à pyrolyse selon l'une quelconque des revendications 5 à 7, **caractérisé en ce que** la dérivation (7) comprend une zone (70) située le long du conduit (2) et s'étendant sensiblement de la paroi extérieure (12) d'une enceinte (10) délimitant la cavité (1) à la paroi intérieure (11) de l'enceinte (10).

9. Four à pyrolyse selon la revendication 8, **caractérisé en ce que** la dérivation (7) comporte des orifices supérieurs (73) entre le circuit principal (6) de refroidissement et la zone (70) de dérivation et des orifices inférieurs (74) entre la zone (70) de dérivation et l'extrémité du conduit (2) côté cavité (1).

10. Four à pyrolyse selon l'une quelconque des revendications 5 à 7, **caractérisé en ce que** le four comporte un écran (9) de grilloir situé dans la partie haute de la cavité (1) et **en ce que** la dérivation (7) comprend d'une part un canal (71) allant du circuit principal (6) de refroidissement à la partie haute de la cavité (1) et d'autre part un espace (72) situé entre l'écran (9) de grilloir et la paroi intérieure (11) d'une enceinte (10) délimitant la cavité (1) au niveau de la partie haute de la cavité (1).

11. Four à pyrolyse selon l'une quelconque des revendications précédentes, **caractérisé en ce que** la cellule (4) est une cellule catalytique.

12. Four à pyrolyse selon l'une quelconque des revendications précédentes, **caractérisé en ce que** la cellule (4) est située au moins partiellement au-dessous de la paroi extérieure (12) d'une enceinte (10) délimitant la cavité (1).

13. Four à pyrolyse selon l'une quelconque des revendications précédentes, **caractérisé en ce que** le conduit (2) comporte à son extrémité côté cavité (1), entre la cellule (4) et la cavité (1), une zone (M) de mélange de flux d'air (f₀, f₁).

## Patentansprüche

1. Pyrolyseofen mit einem Backinnenraum (1), einer den Innenraum (1) mit der äußeren Umgebung (3) verbindenden Abführleitung (2), einem Kühlluftkreis (6), einer in der Leitung (2) befindlichen Zelle zum Kracken von Verunreinigungen, die im Pyrolysemodus aktiv ist, wobei die Krackzelle (4) unterhalb einer Minimaltemperatur (T₁) vollständig inaktiv ist und oberhalb einer Höchsttemperatur (T₂) vollständig aktiv ist, die einem Betrieb im Pyrolysemodus entspricht, **dadurch gekennzeichnet, dass** der Ofen Mittel enthält, welche die Zelle (4) im Backmodus inaktiv machen und dass diese Mittel Kühlmittel (7, f₁, f₃) zum Abkühlen der Zelle (4) sind, die einen Luftstrom enthalten, der von dem Kühlluftkreis (6) stammt und die Zelle (4) abkühlt, wenn der Ofen im Backmodus ist.

2. Pyrolyseofen nach Anspruch 1, **dadurch gekennzeichnet, dass** die Mittel (7, f₁) zum Abkühlen der Zelle (4) einen Kühlluftstrom (f₁) enthalten, der die Zelle (4) durchquert, wenn der Ofen im Backmodus ist.

3. Pyrolyseofen nach Anspruch 2, **dadurch gekennzeichnet, dass** die Intensität des Kühlluftstroms (f₁) einerseits hoch genug ist, damit im Backmodus die Temperatur (T) der Zelle (4) unter der Temperatur (T₁) liegt, und andererseits schwach genug, damit im Pyrolysemodus die Temperatur (T) der Zelle (4) über der Höchsttemperatur (T₂) liegt.

4. Pyrolyseofen nach einem der Ansprüche 1 bis 3, **dadurch gekennzeichnet, dass** der Kühlluftstrom (f₁) gepulst wird.

5. Pyrolyseofen nach einem der Ansprüche 1 bis 4, **dadurch gekennzeichnet, dass** der Ofen einen Kühlhauptkreis (6) enthält, von dem eine Abzweigung (7) den Kühlluftstrom (f₁) transportiert.

6. Pyrolyseofen nach Anspruch 5, **dadurch gekennzeichnet, dass** der im Hauptkreis (6) im Bereich der Abzweigung (7) herrschende Druck höher ist als der im Innenraum (1) im Bereich der Abzweigung (7) herrschende Druck.

7. Pyrolyseofen nach einem der Ansprüche 5 oder 6, **dadurch gekennzeichnet, dass** das Verhältnis des mittleren Querschnitts der Leitung (2) zum Kleinstquerschnitt der Abzweigung (7) zwischen zehn und zwanzig beträgt.

8. Pyrolyseofen nach einem der Ansprüche 5 bis 7, **dadurch gekennzeichnet, dass** die Abzweigung (7) einen Bereich (70) enthält, der sich entlang der Leitung (2) befindet und im wesentlichen von der Außenwand (12) einer den Innenraum (1) begrenzenden Ummantelung (10) zur Innenwand (11) der Ummantelung (10) verläuft.

9. Pyrolyseofen nach Anspruch 8, **dadurch gekennzeichnet, dass** die Abzweigung (7) obere Öffnungen (73) zwischen dem Kühlhauptkreis (6) und dem Abzweigungsbereich (70) und untere Öffnungen (74) zwischen dem Abzweigungsbereich (70) und dem Ende der Leitung (2) auf der Seite des Innenraums (1) enthält.

10. Pyrolyseofen nach einem der Ansprüche 5 bis 7, **dadurch gekennzeichnet, dass** der Ofen eine Grillabschirmung (9) enthält, die sich im oberen Teil des Innenraums (1) befindet, und dass die Abzweigung (7) einerseits einen Kanal (71) enthält, der vom Kühlhauptkreis (6) zum oberen Teil des Innenraums verläuft, und andererseits einen Raum (72) aufweist, der sich zwischen der Grillabschirmung (9) und der Innenwand (11) einer den Innenraum (1) begrenzenden Ummantelung (10) im Bereich des oberen Teils des Innenraums (1) befindet.

11. Pyrolyseofen nach einem der vorangehenden Ansprüche, **dadurch gekennzeichnet, dass** die Zelle (4) eine katalytische Zelle ist.

12. Pyrolyseofen nach einem der vorangehenden Ansprüche, **dadurch gekennzeichnet, dass** die Zelle (4) zumindest teilweise unterhalb der Außenwand (12) einer den Innenraum (1) begrenzenden Ummantelung (10) liegt.

13. Pyrolyseofen nach einem der vorangehenden Ansprüche, **dadurch gekennzeichnet, dass** die Leitung (2) an ihrem Ende auf der Seite des Innenraums (1) zwischen Zelle (4) und Innenraum (1) einen Bereich (M) zum Durchmischen des Luftstroms (f₀, f₁) enthält.

## Claims

1. Pyrolysis oven comprising a cooking cavity (1), a discharge pipe which connects the cavity (1) to the external environment (3), a cooling air circuit (6), a dirt cracking cell (4) which is situated in the pipe (2) and is active in pyrolysis mode, the cracking cell (4) being completely inactive below a minimal temperature (T₁) and fully active above a maximal temperature (T₂), corresponding to operation in pyrolysis mode, **characterised in that** the oven comprises means which make the cell (4) inactive in cooking mode, and **in that** these means are means (7, f₁, f₃) for cooling the cell (4) comprising a flow of cooling air obtained from the cooling air circuit (6), which cools the cell (4) when the oven is in cooking mode.

2. Pyrolysis oven according to claim 1, **characterised in that** the means (7, f₁) for cooling the cell (4) comprise a flow (f₁) of cooling air which passes through the cell (4) when the oven is in cooking mode.

3. Pyrolysis oven according to claim 2, **characterised in that** the intensity of the flow (f₁) of cooling air is firstly sufficiently high for the temperature (T) of the cell (4) in cooking mode to be lower than the temperature (T₁), and is secondly sufficiently low for the temperature (T) of the cell (4) in pyrolysis mode to be higher than the maximal temperature (T₂).

4. Pyrolysis oven according to any one of claims 1 to 3, **characterised in that** the flow (f₁) of cooling air is pulsed.

5. Pyrolysis oven according to any one of claims 1 to 4, **characterised in that** the oven comprises a main cooling circuit (6), a branch (7) of which conveys the flow (f₁) of cooling air.

6. Pyrolysis oven according to claim 5, **characterised in that** the pressure which exists in the main circuit (6) at the branch (7) is higher than the pressure which exists in the cavity (1) at the branch (7).

7. Pyrolysis oven according to claim 5 or claim 6, **characterised in that** the ratio between the mean cross-section of the pipe (2) and the minimal cross-section of the branch (7) is between ten and twenty.

8. Pyrolysis oven according to any one of claims 5 to 7, **characterised in that** the branch (7) comprises an area (70) which is situated along the pipe (2) and extends substantially from the outer wall (12) of an enclosure (10) which delimits the cavity (1), to the inner wall (11) of the enclosure (10).

9. Pyrolysis oven according to claim 8, **characterised in that** the branch (7) comprises upper apertures (73) between the main cooling circuit (6) and the branch area (70), and lower apertures (74) between the branch area (70) and the end of the pipe (2) on the cavity (1) side.

10. Pyrolysis oven according to any one of claims 5 to 7, **characterised in that** the oven comprises a grill screen (9) which is situated in the upper part of the cavity (1), and **in that** the branch (7) comprises firstly a channel (71) which extends from the main cooling circuit (6) to the upper part of the cavity (1), and secondly a space (72) which is situated between the grill screen (9) and the inner wall (11) of an enclosure (10) which delimits the cavity (1) at the upper part of the cavity (1).

11. Pyrolysis oven according to any one of the preceding claims, **characterised in that** the cell (4) is a catalytic cell.

12. Pyrolysis oven according to any one of the preceding claims, **characterised in that** the cell (4) is situated at least partially below the outer wall (12) of an enclosure (10) which delimits the cavity (1).

13. Pyrolysis oven according to any one of the preceding claims, **characterised in that** the pipe (2) comprises an air flow (f₀, f₁) mixture area (M) at its cavity (1) side end, between the cell (4) and the cavity (1)
